# FASCICULE DE BREVET EUROPEEN

(11) **EP 0 922 818 B1**
(45) Date de publication et mention de la délivrance du brevet: **09.11.2005**
(21) Numéro de dépôt: 97203860.8
(22) Date de dépôt: 09.12.1997
(51) Int. Cl.: E04D 5/12, E04D 5/00, E04D 3/40

(54) **Cornière pour toiture**
Winkelprofil für Dachabdeckung
Corner profile for roof covering

(43) Date de publication de la demande: 16.06.1999
(73) Titulaire: Performance Roof Systems S.A. en abrégé P.R.S., 1360 Perwez (BE)
(72) Inventeur: Garwig, Didier, 1360 Perwez (BE)
(74) Mandataire: Quintelier, Claude

(56) Documents cités:
- DE-C- 292 077
- FR-A- 1 506 566
- US-A- 1 362 755
- US-A- 1 421 040
- US-A- 1 881 438
- US-A- 2 133 683
- US-A- 4 445 306

## Description

Cornière en tant qu'élément de construction d'un toit d'immeuble recouvert d'une membrane bitumineuse d'étanchéité, ladite cornière étant fabriquée à partir d'une matière bitumineuse et comprenant un ensemble de côtes formées dans la matière bitumineuse et formant chaque fois un angle entre elles. Une côte est une face pleine et continue de la cornière.

Une telle cornière est connue de US-A 2,133,683. Ce document décrit une cornière qui sert en particulier à former des pièces d'angle dans une toiture. La cornière connue comporte un ensemble de côtes et est fabriquée à partir d'une feuille dans laquelle sont d'abord appliquées des lignes de pli. Ces côtes sont ensuite obtenues par pliage le long de ces lignes. La cornière connue est d'abord et avant tout un élément participant à l'étanchéité du toit.

Un désavantage de la cornière connue est qu'elle est uniquement utilisable en tant qu'élément destiné à former des angles dans un toit. Sa géométrie ouverte impose le chevauchement des cornières lors de leur pose sur le toit.

L'invention a pour but de réaliser une cornièrequi a d'abord une fonction de décoration et peut dès lors être posée en tout endroit du toit.

A cette fin une cornière suivant l'invention est caractérisée en ce qu'elle possède une forme géométrique polygonale qui en section transversale est triangulaire ou rectangulaire, au moins une des côtes dudit ensemble formant la base de la cornièreet au moins une des côtes dudit ensemble étant agencée pour adhérer à ladite membrane bitumineuse d'étanchéité.

Le fait que l'ensemble des côtes forme un polygone et qu'une des côtes forme la base permet d'obtenir une cornière décorative qui, grâce à sa base pleine peut être placée en tout endroit du toit. Puisqu'une des côtes est agencée pour adhérer à la membrane du toit, la cornière peut facilement être fixée par collage au toit.

Une première forme de réalisation préférentielle d'une cornière suivant l'invention est caractérisée en que ce que qu'au moins une des côtes dudit ensemble est formée des deux feuilles de membrane bitumineuse superposées. Ceci facilite la construction de la cornière et assure une liaison étanche entre les côtes de la cornière.

Une deuxième forme de réalisation préférentielle d'une cornière suivant l'invention est caractérisée en ce que ledit ensemble forme une pièce de base obtenue par un pliage en triangle d'une membrane, ladite cornière comprenant également une pièce de recouvrement couvrant la pièce de base. Le pliage en triangle est facile à réaliser et donne une structure rigide à la cornière. La pièce de recouvrement soigne l'aspect esthétique de la cornière.

Une troisième forme de réalisation préférentielle d'une cornière suivant l'invention est caractérisée en ce que la cornière est formée par extrusion de matière bitumineuse. Ceci permet une fabrication facile de la cornière.

L'invention concerne également un procédé d'application d'une cornière suivant l'invention. Un tel procédé est caractérisé en ce que la cornière est appliquée sur le toit par liaison, collage ou soudage de la masse bitumineuse de la membrane et de celle de la cornière. Une telle liaison assure non seulement une bonne fixation de la cornière au toit, mais également une liaison étanche.

L'invention sera maintenant décrite plus en détail à l'aide d'un exemple d'une forme de réalisation reprise dans les dessins. Dans les dessins :
la figure 1 montre un immeuble dont le toit est pourvu de cornières;
la figure 2 illustre une vue d'ensemble d'une cornière suivant l'invention;
la figure 3 montre une vue en coupe suivant la ligne III - III' (figure 2);
la figure 4 montre une vue par dessous d'une cornière suivant l'invention; et
la figure 5 montre une autre forme de réalisation d'une cornière suivant l'invention.

Dans les dessins un même signe de référence a été attribué à un même élément ou à un élément analogue.

L'immeuble 1 illustré à la figure 1 comporte un toit 2, pourvu de cornières 3 de décoration, qui s'étendent en parallèle à la ligne de la pente du toit. Bien entendu la présente invention ne se limite pas à l'utilisation de cornières sur des toits en pente mais est applicable à des cornières placées sur tout type de toit, pour autant que ces derniers soient recouverts d'une membrane bitumineuse d'étanchéité 4. La cornière peut également être utilisée pour le faîte du toit.

La cornière 3 de décoration est appliquée sur la membrane 4 par adhésion de la cornière à la membrane comme il sera décrit en détail ci-dessous. Il est également possible de fixer la cornière par collage ou soudage à la membrane du toit.

La cornière 3 suivant l'invention possède de préférence une forme triangulaire comme illustrée à la figure 2. Le bout de la cornière est de préférence formé par une pièce d'achèvement 5. Bien entendu d'autres formes géométriques, telles que rectangulaires ou circulaires, sont également possibles. Toutefois la forme triangulaire est plus facile à construire et possède une structure plus rigide que les autres formes, car les trois côtés du triangle se renforcent mutuellement.

La cornière 3 est fabriquée à partir d'une membrane bitumineuse, de préférence par pliage d'un bout de membrane. Comme illustré à la figure 3, la cornière 3 est obtenue en partant d'un bout de membrane bitumineuse en y appliquant d'abord des découpes 6, 7, 8 et 9 transversales. La côte 10 forme la base du triangle et une côte 11 est obtenue en pliant la membrane sur un angle d'environ 45° le long de la découpe 6. Une autre côte 12 est obtenue en appliquant un pli sur un angle d'environ 90° le long de la découpe 7. Les côtes 13 et 14 sont obtenues par pliage sur un angle d'environ 45° le long des découpes 8 et 9. Les côtes 13 respectivement 14 sont reliées aux côtes 10 et 11 par liaison de la masse bitumineuse. En pratique on chauffe à cette fin les côtes 10, 13 et 11, 14 afin que le bitume fonde légèrement et que la masse bitumineuse des côtes s'unisse. L'ensemble des côtes 10 à 14 forme la pièce de base de la cornière. Il va de soi que le pliage en triangle avec des angles de 90° et 45° n'est qu'un choix et que d'autres angles comme par exemple trois angles de 60° sont également possibles pour obtenir un triangle. Bien entendu le choix des angles est dicté par celui de la forme géométrique de la cornière.

La pièce de base est recouverte d'une pièce de recouvrement 15, obtenue également par pliage d'un bout de membrane. La pièce de recouvrement, bien que triangulaire, ne comporte que deux côtes et sert à donner un aspect achevé à la cornière. La pièce de recouvrement 15 est reliée à la pièce de base, par liaison de la masse bitumineuse. La pièce d'achèvement 5 est appliquée sur la pièce de recouvrement également par liaison de la masse bitumineuse dont sont constituées les pièces. De préférence la face visible de la pièce de recouvrement et celle d'achèvement sont recouvertes de paillettes.

La figure 5 illustre une autre forme de réalisation d'une cornière de décoration suivant l'invention. Suivant cette forme de réalisation la pièce de base et celle de recouvrement forment un ensemble obtenu par pliage d'une membrane. Les côtes 20, 22 et 21, 23 sont reliés l'un à l'autre alors que la base 25 ne comporte qu'une feuille. Il va de soi que d'autres formes de réalisation sont possibles comme par exemple une forme qui ne comporterait pas le côte 20 de la cornière illustrée à la figure 5 et où il n'y aurait qu'un seul côté où deux pièces de membrane sont superposées.

De préférence la cornière est fabriquée à partir de bout de membrane qui serait autrement considéré comme du déchet. Ces bouts proviennent de restants de rouleaux de membrane qui ont servis à recouvrir un toit.

Il est également possible de fabriquer la cornière suivant l'invention par extrusion de matière bitumineuse. Dans ce dernier cas la cornière est pleine.

Comme illustré à la figure 4, la pièce de recouvrement est plus longue que celle de base. Ceci permet d'emboîter une telle cornière sur une autre, dont la pièce de base est plus longue que celle de recouvrement. Ainsi la pièce de recouvrement de l'une cornière peut recouvrir la partie de base protubérante de l'autre cornière, pour obtenir une liaison continue étanche entre deux cornières successives. Il suffit donc de chauffer la partie protubérante de la pièce de base et celle de la pièce de recouvrement pour les lier entre eux. Ensuite les deux pièces de recouvrement sont soudées l'une à l'autre à l'endroit où elles se joignent pour obtenir une liaison étanche.

Lors de l'application d'une cornière suivant l'invention sur un toit recouvert d'une membrane bitumineuse, il suffit de chauffer la base 10 de la cornière et la membrane sur le toit le long de la ligne où la cornière doit être posée. Ainsi la masse bitumineuse de la membrane et celle de la cornière peuvent être liées entre eux sans porter atteinte à l'étanchéité du toit et sans devoir détruire la structure de la membrane ni lui imposer des contraintes mécaniques.

La cornière peut également être posée sur la membrane du toit par soudage ou collage de celle-ci à la membrane du toit.

## Revendications

1. Cornière en tant qu'élément de construction d'un toit d'immeuble recouvert d'une membrane bitumineuse d'étanchéité (4), ladite cornière (3) étant fabriquée à partir d'une matière bitumineuse et comprenant un ensemble de côtes (10, 11, 12, 14; 20, 21, 22, 13) formées dans la matière bitumineuse et formant chaque fois un angle entre elles, **caractérisée en ce que** la cornière possède une forme géométrique polygonale qui en section transversale est triangulaire ou rectangulaire, au moins une des côtes dudit ensemble formant la base (10; 25) de la cornière et au moins une des côtes dudit ensemble étant agencée pour adhérer à ladite membrane bitumineuse d'étanchéité.

2. Cornière suivant la revendication 1, **caractérisée en ce qu'**au moins une des côtes dudit ensemble est formée des deux feuilles de membrane bitumineuse superposées.

3. Cornière suivant la revendication 1 ou 2, **caractérisée en ce que** ledit ensemble forme une pièce de base obtenue par un pliage en triangle d'une membrane, ladite cornière comprenant également une pièce de recouvrement(15) couvrant la pièce de base.

4. Cornière suivant la revendication 3, **caractérisée en ce que** la pièce de base et celle de recouvrement sont reliées l'une à l'autre par liaison de la masse bitumineuse faisant partie de membrane ;

5. Cornière suivant la revendication 1, **caractérisée en ce qu'**elle est formée par extrusion de matière bitumineuse.

6. Procédé d'application sur un toit d'immeuble recouvert d'une membrane bitumineuse d'étanchéité, d'une cornière suivant l'une des revendications 1 à 6, **caractérisé en ce que** la cornière est appliquée par adhésion de ladite au moins une des côtes à ladite membrane bitumineuse d'étanchéité.

7. Procédé suivant la revendication 6, **caractérisé en ce** ladite adhésion est réalisée par collage.

8. Procédé suivant la revendication 6, **caractérisé en ce** ladite adhésion est réalisée par soudage.

## Patentansprüche

1. Winkelprofil als Bauelement eines Gebäudedachs, das mit einer bituminösen Abdichtmembran (4) bedeckt ist, wobei das Winkelprofil (3) ausgehend von einem bituminösen Werkstoff hergestellt wird und eine Einheit von Seiten (10, 11, 12, 14; 20, 21, 22, 13) umfasst, die in dem bituminösen Werkstoff hergestellt sind und jedes Mal untereinander einen Winkel bilden, **dadurch gekennzeichnet, dass** das Winkelprofil eine vieleckige geometrische Form besitzt, die im Querschnitt dreieckig oder rechteckig ist, wobei mindestens eine der Seiten der Einheit die Basis (10; 25) des Winkelprofils bildet, und mindestens eine der Seiten der Einheit eingerichtet ist, um an der bituminösen Abdichtmembran zu haften.

2. Winkelprofil nach Anspruch 1, **dadurch gekennzeichnet, dass** mindestens eine der Seiten der Einheit aus zwei übereinander gelagerten Blättern aus bituminöser Membran ausgebildet ist.

3. Winkelprofil nach Anspruch 1 oder 2, **dadurch gekennzeichnet, dass** die Einheit einen Basisteil bildet, der durch ein Dreieckfalten einer Membran erzielt wird, wobei das Winkelprofil auch einen Überdeckungsteil (15) umfasst, der den Basisteil abdeckt.

4. Winkelprofil nach Anspruch 3, **dadurch gekennzeichnet, dass** der Basisteil und der Überdeckungsteil untereinander durch Verbindung der bituminösen Masse, die den Membranteil bildet, verbunden sind.

5. Winkelprofil nach Anspruch 1, **dadurch gekennzeichnet, dass** es durch Extrudieren von bituminösem Werkstoff ausgebildet ist.

6. Verfahren zum Anwenden auf einem Gebäudedach, das mit einer bituminösen Abdichtmembran abgedeckt ist, eines Winkelprofils nach einem der Ansprüche 1 bis 6, **dadurch gekennzeichnet, dass** das Winkelprofil durch Haften auf mindestens einer der Seiten der bituminösen Abdichtmembran angewandt ist.

7. Verfahren nach Anspruch 6, **dadurch gekennzeichnet, dass** das Haften durch Kleben verwirklicht ist.

8. Verfahren nach Anspruch 6, **dadurch gekennzeichnet, dass** das Haften durch Schweißen erzielt wird.

## Claims

1. Angle section as a construction element for a building roof covered with a bituminous waterproofing membrane (4), the said angle section (3) being fabricated from a bituminous material and comprising a set of ribs (10, 11, 12, 14; 20, 21, 22, 13) formed in the bituminous material and in each case forming an angle between them, **characterised in that** the angle section has a polygonal geometric shape that in transverse section is triangular or rectangular, at least one of the ribs of the set forming the base (10; 25) of the angle section and at least one of the ribs of the set being arranged to adhere to the said bituminous waterproofing membrane.

2. Angle section according to claim 1, **characterised in that** at least one of the ribs of the said set is formed from two superimposed sheets of bituminous membrane.

3. Angle section according to claim 1 or 2, **characterised in that** the said set forms a base piece obtained by folding a membrane into a triangle, the said angle section also comprising a covering piece (15) covering the base piece.

4. Angle section according to claim 3, **characterised in that** the base piece and the covering piece are connected to each other by connection of the bituminous mass forming part of the membrane.

5. Angle section according to claim 1, **characterised in that** it is formed by the extrusion of bituminous material.

6. Method of applying, to a building roof covered with a bituminous waterproofing membrane, an angle section according to one of claims 1 to 6, **characterised in that** the angle section is applied by adhesion of the said at least one of the ribs of the said bituminous waterproofing membrane.

7. Method according to claim 6, **characterised in that** the said adhesion is achieved by adhesive bonding.

8. Method according to claim 6, **characterised in that** the said adhesion is produced by welding.
